# FASCICULE DE BREVET EUROPEEN

(11) **EP 1 918 789 B1**
(45) Date de publication et mention de la délivrance du brevet: **24.12.2008**
(21) Numéro de dépôt: 06022676.8
(22) Date de dépôt: 31.10.2006
(51) Int. Cl.: G04B 5/16

(54) **Masse oscillante pour recharger la source d'énergie d'un instrument portable**
Schwingmasse zum Wiederaufladen der Energiequelle eines tragbaren Instruments
Oscillating mass to recharge the energy source of a portable instrument

(43) Date de publication de la demande: 07.05.2008
(73) Titulaire: The Swatch Group Management Services AG, 2501 Biel (CH)
(72) Inventeur: Bravo, Paulo, 2068 Hauterive (CH); Ehrsam, Nicolas, 2533 Evilard (CH)
(74) Mandataire: Rossand, Isabelle

(56) Documents cités:
- CH-A- 149 136
- CH-A- 317 534
- FR-A- 704 910

## Description

### Domaine technique

La présente invention concerne une masse oscillante pour un instrument portable dont les mouvements de l'usager permettent de mettre en mouvement ladite masse oscillante pour entraîner, soit un dispositif de remontage automatique, par exemple celui d'un ressort de barillet d'un mouvement horloger, qui sera pris à titre d'exemple par la suite, soit une génératrice apte à recharger une source d'énergie électrique d'un quelconque autre instrument portable.

### Arrière plan technologique

Dans les montres mécaniques, on a proposé depuis longtemps des mécanismes qui évitent le remontage manuel du ressort de barillet grâce aux mouvements du porteur. Le brevet CH 142 511, publié en 1930, est très représentatif des solutions déjà proposées à cette époque en utilisant une masse oscillante, à simple ou double action, dont le pignon va entraîner une chaîne cinématique démultiplicatrice qui va permettre de remonter le ressort.

De nombreux perfectionnements ont été apportés à ce principe au niveau de la forme, de la nature, ou de l'emplacement des masses, et de leur point de pivotement.

On s'est également aperçu très tôt que l'efficacité d'une masse oscillante pour un remontage automatique dépendait de l'activité plus ou moins grande du porteur, mais aussi, et peut-être de façon prioritaire, de l'impulsion initiale qui lui était donnée, pour que le mouvement de balancier puisse être entretenu ensuite par des mouvements ordinaires du porteur.

Pour créer cette impulsion initiale, sans imposer une agitation excessive du porteur, diverses solutions ont déjà été proposées.

Le document CH 317 534 décrit un dispositif dans lequel un élément pendulaire semi-circulaire est pivoté entre deux plateaux de la masse oscillante principale pour créer l'impulsion initiale. Dans le document CH 149 136, l'impulsion initiale est fournie par une charge mobile (mercure, bille en acier, etc...) disposée dans un logement formé à l'intérieur de la masse oscillante principale.

Ces constructions sont relativement compliquées et encombrantes, et n'ont, à la meilleure connaissance de la demanderesse, jamais été intégrées dans un mouvement horloger mis sur le marché.

### Résumé de l'invention

La présente invention vise donc à pallier les inconvénients de l'art antérieur précité en procurant une masse oscillante comprenant une masse primaire et une masse secondaire permettant de donner l'impulsion initiale, de construction simple et économique en étant éventuellement adaptable avec peu de modifications à une masse oscillante existante réalisée en une seule pièce.

A cet effet l'invention concerne une masse oscillante, conçue pour provoquer une impulsion initiale, ensuite entretenue par les mouvements naturels du porteur, tout en étant de construction relativement simple et économique. Elle comporte une masse oscillante primaire solidaire d'un axe entraînant une chaîne cinématique et au moins une masse secondaire mobile par rapport à la masse primaire pour donner par chocs l'impulsion initiale à la masse primaire. L'invention est **caractérisée en ce que** la masse secondaire est assemblée sur l'extérieur de la masse primaire en étant apte à avoir un débattement générateur de chocs sur des butées disposées aux extrémités d'un moyen de guidage situé à la périphérie de ladite masse primaire. La description détaillée qui va suivre donnera à titre d'exemples divers modes de réalisations reposant tous sur ce même concept inventif.

### Brève description des dessins

D'autres caractéristiques et avantages de la présente invention apparaîtront dans la description suivante de divers modes de réalisation, donnés à titre illustratif et non limitatif, en référence aux dessins annexés dans lesquels:
- les figures 1, 2 et 3 représentent en perspective un premier mode de réalisation selon trois positions;
- la figure 4 est une représentation du premier mode de réalisation en perspective éclatée, en vue de dessus;
- la figure 5 correspond à la figure 4 en vue de dessous;
- les figures 6, 7, 8 et 12 correspondent à quatre autres modes de réalisation, et
- les figures 9, 10 et 11 représentent en coupe selon la ligne VIII-VIII de la figure 8 des variantes de réalisation de la liaison entre la masse primaire et la masse secondaire.

### Description détaillées de l'invention

En se référant d'abord aux figures 1 à 5 on décrit ci-après un premier mode de réalisation d'une masse oscillante selon l'invention. A la figure 1 la masse oscillante est représentée au repos, c'est à dire lorsque l'utilisateur d'une montre-bracelet équipée d'une telle masse oscillante ne fait aucun mouvement, ou qu'il l'a retirée de son poignet. Elle comporte deux parties 10 et 20 mobiles l'une par rapport à l'autre. Une première partie, qui sera par la suite désignée par "masse primaire" 10, est solidaire de l'axe moteur 6 (représenté seulement par son trait d'axe) qui comporte de façon connue un pignon engrenant avec une chaîne cinématique pour remonter un ressort de barillet ou pour entraîner une génératrice pour recharger une batterie.

La masse primaire 10 est composée d'une armature en une seule pièce comprenant un anneau de fixation 11 sur l'axe 6, et deux bras 13a, 13b dont les extrémités sont réunis par une serge 14. La partie centrale de la masse primaire 10 comporte un évidement 8 en forme de secteur annulaire qui va permettre le débattement de la masse secondaire 20.

En se référant également aux figures 4 et 5, on voit que la masse secondaire 20 est réalisée en deux éléments, supérieur 22 et inférieur 24, assemblées depuis l'extérieur de part et d'autre de la serge 14 au moyen de vis 23 ou par tout autre moyen de fixation équivalent.

Comme on le voit plus facilement sur la figure 5, une rainure 21 est formée dans la base de l'élément supérieur 22 pour venir épouser la forme de la serge 14. La figure 5 montre également que l'élément inférieur 24 comporte une partie amincie 26, dont la seule fonction est de laisser un peu plus d'espace à des mobiles sous-jacents. On observera également que la rainure 21 pourrait de façon équivalente être formée dans l'élément inférieur 24, si celui-ci avait la forme "massive" représentée en pointillés.

On voit également que l'élément inférieur 24 comporte des lumières 28 disposées au niveau de la serge 14, en étant séparées par des zones pleines 27, ce qui diminue les surfaces de frottement avec ladite serge 14. Ces zones pleines 27 ainsi que les surfaces de la serge 14 peuvent en outre avoir un dépôt ou un revêtement permettant d'améliorer les propriétés tribologiques, tel qu'un film d'huile ou de graisse, un revêtement de sulfure de molybdène, de DLC (diamond like carbon) ou autres.

La figure 2 représente le déplacement de la masse secondaire 20, même lorsque le porteur effectue un mouvement de faible amplitude.

La figure 3, représente le choc produit en bout de course de la masse secondaire 20, choc qui va entraîner la mise en mouvement de la masse primaire 10.

La figure 6, représente un deuxième mode de réalisation qui diffère du précédent en ce que la masse primaire 10 est réalisée avec une serge 14 séparable, et en ce que la masse secondaire 20 est réalisée en une seule pièce avec un chemin circulaire correspondant à la rainure 21 du premier mode de réalisation. La masse secondaire 20 peut également être formée de deux éléments pré-assemblés, par exemple par soudage. Cette masse secondaire 20 est enfilée sur la serge 14 qui est ensuite fixée aux extrémités des bras 13a, 13b au moyen de vis 15, ou par tout autre moyen équivalent.

La figure 7 représente un troisième mode de réalisation dans lequel la masse primaire 10 est réalisée en une seule pièce et comporte un secteur circulaire 9 dans lequel est formée une fente 19 qui sert de moyen de guidage de la masse secondaire 20. La masse secondaire 20 est alors réalisée en deux parties 22, 24 qui sont assemblées au moyen de deux vis 23 dont les tiges traversent la fente 19. Le secteur circulaire 9 est représenté plein, mais il pourrait également présenter un évidement annulaire 8, comme dans le premier mode de réalisation.

La figure 8 représente un quatrième mode de réalisation dans lequel la masse secondaire 20 est guidée par un évidement 18 formé dans l'épaisseur de la masse primaire 10. L'évidement 18 et une partie de la masse secondaire 20 sont coulissés l'un dans l'autre au moyen d'un assemblage de type "à queue d'aronde", la partie femelle étant constituée par l'évidement 18 comme représenté à la figure 9. La masse primaire 10 comporte à chaque extrémité du secteur 9 une butée 12a, 12b, l'une de ces butées 12a étant fixée par une vis 25. Cela permet de coulisser la masse secondaire 20 dans l'évidement 18, puis d'en limiter le débattement en visant la butée 12a. Comme on le voit cette construction est particulièrement simple.

Cet assemblage à queue d'aronde pourrait également être réalisé en inversant les parties mâle et femelle, comme représenté à la figure 10. Les parties mâle et femelle pourraient également avoir des formes autres que trapézoïdales, par exemple une forme circulaire ouverte comme représenté à la figure 11.

La figure 12 représente un cinquième mode de réalisation qui diffère des modes de réalisation précédents essentiellement en ce que la masse secondaire est composée de deux masses 20a, 20b totalement indépendantes. A cet effet la masse primaire 10 est composée d'une armature constituée par un anneau de fixation 11 sur l'axe moteur 6, ledit anneau étant prolongé par un unique bras 13 rejoignant la partie médiane d'une serge 14 réalisée en deux parties 14a, 14b. Chaque partie 14a, 14b constitue un moyen de guidage des masses secondaires 20a, 20b qui sont montées à coulissement sur celles-ci. Le débattement des masses secondaires 20a, 20b est limité par des butées 12a, 12b maintenues dans les extrémités des demi-serges 14a, 14b par des vis 25.

D'autre variantes peuvent être envisagées par l'homme de l'art sans sortir du cadre de la présente invention, illustrée déjà par plusieurs modes de réalisation.

## Revendications

1. Masse oscillante montée sur un axe moteur (6) pour le remontage automatique d'un ressort ou pour l'entraînement d'une génératrice d'un instrument portable, composée d'une masse oscillante primaire (10) solidaire de l'axe moteur (6) et d'au moins une masse oscillante secondaire (20), mobile par rapport à la masse primaire (10) pour permettre de donner l'impulsion initiale à ladite masse oscillante, **caractérisée en ce que** la masse secondaire (20) est assemblée sur l'extérieur de la masse primaire (10), en étant apte à avoir un débattement entre deux butées (12a, 12b) d'un moyen de guidage (14, 18) situé à la périphérie de la masse primaire (10).

2. Masse oscillante selon la revendication 1, **caractérisée en ce que** la masse primaire (10) est composée d'une armature constituée par un anneau de fixation (11) sur l'axe moteur (6) prolongé radialement par deux bras (13a, 13b) jusqu'à une serge (14) constituant le moyen de guidage de la masse secondaire (20) réalisée en deux parties (22, 24) assemblées de part et d'autre de la serge (14), les extrémités des bras (13a, 13b) constituant les butées (12a, 12b).

3. Masse oscillante selon la revendication 1, **caractérisée en ce que** la masse primaire (10) est réalisée en deux parties composées d'une part d'un anneau de fixation (11) sur l'axe moteur (6) prolongé radialement par deux bras (13, 13b), d'autre part d'une serge (14) fixée aux extrémités des bras (13a, 13b) après montage sur ladite serge (14) de la masse secondaire (20) réalisée en une seule partie, ou pré-assemblée avant montage, pour venir coulisser sur ladite serge (14).

4. Masse oscillante selon la revendication 1, **caractérisée en ce que** la masse primaire (10) a la forme d'un secteur circulaire (9) pourvue d'une fente (19) à sa périphérie pour constituer le moyen de guidage de la masse secondaire (20) réalisée en deux parties (22, 24) assemblées de part et d'autre de la masse primaire (10), par des vis (23) traversant ladite fente (19).

5. Masse oscillante selon la revendication 1, **caractérisée en ce que** les moyens de guidage de la masse secondaire (20) sont constitués par un évidement (18) formé dans l'épaisseur de la périphérie de la masse primaire (10) par la coopération de profils complémentaires mâle et femelle, lesdits moyens de guidage comportant une butée (12a, 12b) à chaque extrémité, l'une au moins (12a) étant montée amovible au moyen d'une vis (25) pour permettre l'engagement de la masse secondaire (20) dans l'évidement (18) de la masse primaire (10).

6. Masse oscillante selon la revendication 1, **caractérisée en ce que** la masse primaire (10) est composée d'une armature constituée par un anneau de fixation (11) sur l'axe moteur (6), prolongé radialement par un bras (13) rejoignant la partie médiane d'une serge (14) réalisée en deux parties (14a, 14b) qui constituent un moyen de guidage de deux masses secondaires (20a, 20b), une butée (12a, 12b) de retenue étant fixée à chaque extrémité de la serge (14) après montage des masses secondaires (20a, 20b).

7. Masse oscillante selon la revendication 1, **caractérisée en ce que** la masse primaire (10) et la masse secondaire (20) ont sensiblement les mêmes masses.

8. Montre-bracelet dont la source d'énergie électrique ou mécanique du mouvement horloger est entraînée par une masse oscillante selon une quelconque des revendications précédentes.

## Claims

1. Oscillating weight mounted on a drive arbour (6) for the automatic winding of a spring or for driving a generator of a portable device, formed of a primary oscillating weight (10) secured to the drive arbour (6) and at least one secondary oscillating weight (20), which is mobile relative to the primary weight (10) to give the initial impulse to said oscillating weight, **characterized in that** the secondary weight (20) is assembled on the exterior to the primary weight (10), while able to have a travel between two stop members (12a, 12b) of guide means (14, 18) located on the periphery of the primary weight (10).

2. Oscillating weight according to claim 1, **characterized in that** the primary weight (10) is made up of an armature formed by a ring (11) for securing to the drive arbour (6) extended radially by two arms (13a, 13b) as far as a felloe (14) forming the guide means for the secondary weight (20) made in two parts (22, 24) assembled on either side of the felloe (14), the ends of the arms (13a, 13b) forming the stop members (12a, 12b).

3. Oscillating weight according to claim 1, **characterized in that** the primary weight (10) is made in two parts formed on the one hand by a ring (11) for securing to the drive arbour (6) extended radially by two arms (13a, 13b), and on the other hand by a felloe (14) secured to the ends of the arms (13a, 13b) after the secondary weight (20) has been assembled on said felloe (14), made in as single part, or pre-assembled prior to mounting, so as to slide on said felloe (14).

4. Oscillating weight according to claim 1, **characterized in that** the primary weight (10) the shape of a circular sector (9) provided with a slot (19) at the periphery thereof to form the guide means for the secondary weight (20) made in two parts (22, 24) assembled on either side of the primary weight (10), by screws (23) passing through said slot (19).

5. Oscillating weight according to claim 1, **characterized in that** the guide means for the secondary weight (20) are formed by a recess (18) formed in the thickness of the periphery of the primary weight (10) by cooperation of complementary male and female profiles, said guide means including a stop member (12a, 12b) at each end, at least one stop member (12a) being removably mounted by means of a screw (25) to allow the secondary weight (20) to engage in the recess (18) of the primary weight (10).

6. Oscillating weight according to claim 1, **characterized in that** the primary weight (10) is made up of an armature formed by a securing ring (11) on the drive arbour (6), extended radially by an arm (13) joining a median part of a felloe (14) made of two parts (14a, 14b) which form guide means for two secondary weights (20a, 20b), a stop member (12a, 12b) being secured to each end of the felloe (14) after the secondary weights (20a, 20b) have been assembled.

7. Oscillating weight according to claim 1, **characterized in that** the primary weight (10) and the secondary weight (20) have substantially the same weight.

8. Wristwatch whose electrical or mechanical power source for the watch movement is driven by an oscillating weight according to any of the preceding claims.

## Patentansprüche

1. Schwingmasse, die an einer Antriebsachse (6) zum automatischen Aufziehen einer Feder bzw. zum Antreiben eines Generators eines tragbaren Instruments gelagert ist und aus einer primären Schwingmasse (10), die fest mit der Antriebsachse (6) verbunden ist, und aus zumindest einer sekundären Schwingmasse (20) besteht, die zur primären Schwingmasse (10) beweglich ist, damit der Schwingmasse der Anfangsimpuls gegeben werden kann, **dadurch gekennzeichnet, dass** die sekundäre Schwingmasse (20) an der Außenseite der primären Schwingmasse (10) angefügt ist und dabei eine Auslenkung zwischen zwei Anschlägen (12a, 12b) eines Führungsmittels (14, 18) haben kann, das sich am Umfang der primären Masse (10) befindet.

2. Schwingmasse nach Anspruch 1, **dadurch gekennzeichnet, dass** die primäre Masse (10) sich aus einer Armierung zusammensetzt, die aus einem Ring (11) zum Befestigen an der Antriebsachse (6) besteht, der radial von zwei Armen (13a, 13b) bis zu einem Steg (14) fortgesetzt wird, der das Führungsmittel der sekundären Masse (20) bildet, die in zwei Teilen (22, 24) ausgebildet ist, die beiderseits des Stegs (14) zusammengefügt sind, wobei die Enden der Arme (13a, 13b) die Anschläge (12a, 12b) bilden.

3. Schwingmasse nach Anspruch 1, **dadurch gekennzeichnet, dass** die primäre Masse (10) in zwei Teilen ausgebildet ist, die sich einerseits aus einem radial von zwei Armen (13, 13b) fortgesetzten Ring (11) zum Befestigen an der Antriebsachse (6) und andererseits aus einem Steg (14) zusammensetzen, der nach Anbringen der sekundären Masse (20) am Steg (14) an den Enden der Arme (13a, 13b) befestigt wird, welche Masse einstückig ausgeführt ist bzw. vor der Anbringung vormontiert wird, um sich am Steg (14) gleitbeweglich zu verlagern.

4. Schwingmasse nach Anspruch 1, **dadurch gekennzeichnet, dass** die primäre Masse (10) die Form eines Kreissektors (9) mit einem Schlitz (19) an ihrem Umfang hat, um das Führungsmittel der sekundären Masse (20) zu bilden, die in zwei Teilen (22, 24) aufgeführt ist, welche beiderseits der primären Masse (10) mittels den Schlitz (19) durchsetzende Schrauben (23) zusammengefügt sind.

5. Schwingmasse nach Anspruch 1, **dadurch gekennzeichnet, dass** die Führungsmittel der sekundären Masse (20) aus einer Ausnehmung (18) gebildet sind, die in der Wanddicke am Umfang der primären Masse (10) durch Zusammenwirken von komplementären Gegensteckprofilen gebildet ist, wobei die Führungsmittel einen Anschlag (12a, 12b) an jedem Ende aufweisen, von denen zumindest der eine (12a) mittels einer Schraube (25) verstellbar gelagert ist, um das Eingreifen der sekundären Masse (20) in die Ausnehmung (18) der primären Masse (10) zu gestatten.

6. Schwingmasse nach Anspruch 1, **dadurch gekennzeichnet, dass** die primäre Masse (10) sich aus einer Armierung zusammensetzt, die aus einem Ring (11) zum Befestigen an der Antriebsachse (6) besteht, der radial von einem Arm (13) fortgesetzt wird, welcher auf den Mittelteil eines Stegs (14) trifft, der in zwei Teilen (14a, 14b) ausgeführt ist, die ein Führungsmittel für zwei sekundäre Massen (20a, 20b) bilden, wobei nach Anbringen der sekundären Massen (20a, 20b) ein Halteanschlag (12a, 12b) an jedem Ende des Stegs (14) befestigt wird.

7. Schwingmasse nach Anspruch 1, **dadurch gekennzeichnet, dass** die primäre Schwingmasse (10) und die sekundäre Schwingmasse (20) im wesentlichen die gleichen Massen haben.

8. Armbanduhr, bei der die elektrische bzw. mechanische Energiequelle für das Uhrwerk über eine Schwingmasse nach irgendeinem der vorangehenden Ansprüche angetrieben wird.
